# EUROPÄISCHE PATENTSCHRIFT

(11) **EP 1 550 093 B1**
(45) Veröffentlichungstag und Bekanntmachung des Hinweises auf die Patenterteilung: **27.12.2006**
(21) Anmeldenummer: 03769187.0
(22) Anmeldetag: 15.09.2003
(51) Int. Cl.: G08B 17/107, G08B 17/12

(54) **RAUCHMELDER**
SMOKE DETECTOR
DETECTEUR DE FUMEES

(30) Priorität: 02.10.2002 DE 10246056
(43) Veröffentlichungstag der Anmeldung: 06.07.2005
(73) Patentinhaber: ROBERT BOSCH GMBH, 70442 Stuttgart (DE)
(72) Erfinder: OPPELT, Ulrich, 85604 Zorneding (DE); SIBER, Bernd, 85625 Glonn (DE)
(86) Internationale Anmeldenummer: PCT/DE2003/003062
(87) Internationale Veröffentlichungsnummer: WO 2004/032083

(56) Entgegenhaltungen:
- US-A1- 2001 038 338
- US-A1- 2002 030 608
- US-A1- 2002 080 040
- US-A1- 2002 135 490

## Beschreibung

### Stand der Technik

Die Erfindung geht aus von einem Rauchmelder nach der Gattung des unabhängigen Patentanspruchs.

Aus der Offenlegungsschrift DE 10011411 A1 ist ein Rauchmelder bekannt, der durch eine Videokamera oder eine Infrarotkamera realisiert ist. Dabei kann vorgesehen sein, dass eine Lichtquelle in einem geeigneten Wellenlängenbereich für den Bildaufnehmer vorgesehen ist, da die Partikelgröße von Rauchteilchen durch Lichtstreuung an diesen Rauchpartikeln erkannt wird, wobei sich dabei eine Corona um die definierte Lichtquelle bildet.

Das Dokument US 2002080040 offenbart einen Rauchmelder mit einem Bildaufnehmer, einer Optik und einer Lichtquelle, wobei der Bildaufnehmer, die Optik und die Lichtquelle derart konfiguriert sind, dass sich in dem Sichtfeld des Bildaufnehmers befindende Rauchteilchen durch Lichtstreuung erkannt werden.

### Vorteile der Erfindung

Der erfindungsgemäße Rauchmelder mit den Merkmalen des unabhängigen Patentanspruchs hat dem gegenüber den Vorteil, dass der Bildaufnehmer, der im Rauchmelder untergebracht ist, zur Überwachung eines sehr nahen Bereichs um den Rauchmelder konfiguriert ist und die Lichtquelle derart ansteuerbar ist, dass die Lichtquelle bei einem für den Bildaufnehmer unzureichenden Umgebungslicht aktivierbar ist.

Durch die in den abhängigen Ansprüchen aufgeführten Maßnahmen und Weiterbildungen sind vorteilhafte Verbesserungen des im unabhängigen Patentanspruchs angegebenen Rauchmelders möglich.

Besonders vorteilhaft ist, dass der Rauchmelder derart konfiguriert ist, dass der Rauchmelder anhand eines Signals des Bildaufnehmers die Stärke des Umgebungslichts erkennt. Damit ist es möglich, anhand der Auswertung des Signals vom Bildaufnehmer bereits die Lichtquelle bei unzureichendem Umgebungslicht anzusteuern. Die Auswertung des Signals vom Bildaufnehmer wird durch einen Prozessor durchgeführt, der übliche Algorithmen zur Bildauswertung aufweist.

Alternativ ist es möglich, dass ein zusätzlicher Umgebungslichtsensor, beispielsweise eine Fotodiode, zur Messung der Lichtstärke des Umgebungslichts vorhanden ist. In Abhängigkeit von diesem Signal wird dann die Lichtquelle angesteuert.

Weiterhin ist es von Vorteil, dass der Bildaufnehmer zur Beobachtung von Rauch in einem Abstand von 5 bis 20 cm konfiguriert ist. Die 5 bis 20 cm definieren, was hier als naher Abstand betrachtet wird. Damit ist es insbesondere möglich, die Funktion eines herkömmlichen Streulichtrauchmelders durch den erfindungsgemäßen Rauchmelder zu ersetzen, der ebenfalls nur auf die nächste Umgebung sensiert.

Darüber hinaus ist es von Vorteil, dass der Bildaufnehmer in einem Labyrinth angeordnet ist. Hier wird die Verwandtschaft zum Streulichtrauchmelder offenbar. Im Labyrinth sind herkömmlicherweise eine Lichtquelle und eine Fotodiode angeordnet, um Streulicht an Rauch zu detektieren. Nunmehr wird ein Bildaufnehmer verwendet, um direkt das Bild der eindringenden Luft oder Rauch zu erfassen. Die Lichtquelle wird dann zur Beleuchtung verwendet. Die Lichtquelle kann vorzugsweise eine Leuchtdiode sein. Dies ist eine günstige Ausführungsform, die beispielsweise auch als weiße Leuchtdiode verfügbar ist.

Der Rauchmelder kann aus praktischen und ästhetischen Gründen bündig in einer Wand oder in einer Decke untergebracht sein. Dies ermöglicht, dass er nicht in den Raum hinein ragt und damit Bewegungen im Raum nicht behindert. Weiterhin ermöglicht dies einen unauffälligen Einbau in Räumen, in denen ein Rauchmelder möglichst nicht sichtbar sein soll.

Der Bildaufnehmer kann vorzugsweise als eine Miniaturkamera ausgebildet sein. Solche sind beispielsweise in CMOS-Technologie preisgünstig vorhanden.

Der Bildaufnehmer kann dabei vorteilhafterweise derart angebracht sein, dass sein Sichtfeld nach unten oder schräg zur Seite aus einer Melderabdeckung heraus gerichtet ist. Dies ermöglicht eine optimale Beobachtung des nächsten Umfeldes. Die Optik wird dabei so eingestellt, dass der Schärfepunkt etwa 10 cm unterhalb der Abdeckung fokussiert ist. Dies ist der Abstand, wo im Brandfall mit Rauch zu rechnen ist und wo aufgrund der Deckennähe keine Gegenstände erwartet werden. Aufgrund des nahen Schärfepunktes wird der sichtbare Hintergrund unscharf dargestellt. Bei Brand aufsteigender Rauch wird jedoch in der Nähe des Bildaufnehmers durch die entsprechende Einstellung der Optik scharf dargestellt. Die Abbildung von Brandrauch wird sich gegenüber dem Hintergrund aufgrund der Abbildungsschärfe der Helligkeitsverteilung, der Schwadenbewegung und der Konturbildung signifikant unterscheiden. Mit Hilfe geeigneter Bildverarbeitungsroutinen kann zwischen Rauch und Hintergrund diskriminiert werden.

Im Gegensatz zu einem Streulichtrauchmelder, der die Intensität von Streulicht einer gezielt angesteuerten Lichtquelle misst, erfolgt hier die Erkennung auf Rauch über Merkmale im Bild. Filter oder geometrische Messkammern zur Ausblendung von Effekten umgebender Lichtquellen werden nicht benötigt, sie werden automatisch zur Sichtbarmachung des Rauches genutzt. Die Anordnung ist deshalb vollkommen unabhängig von Fremdlicht. Der extrem hohe Informationsgehalt eines Bildaufnehmers erlaubt darüber hinaus, aus dem Bildsignal Zusatzinformationen abzuleiten. Insekten, Spinnen, Falter, die sich auf der Abdeckoberfläche des Melders befinden, können aufgrund ihrer Abbildungsgröße und ihrer Struktur klassifiziert werden und damit von Rauch unterschieden werden. Gegenstände, die in den schärferen Messbereich des Melders gebracht werden, z.B. Leitern, Schränke oder Kistenstapel, werden scharf abgebildet und zeigen eine deutlich andere Struktur als Rauch und können somit ausgeblendet werden, und es kann eine Störungsmeldung über den nunmehr eingeschränkten Funktionsbereich erzeugt werden. Verstaubung und Verschmutzung der Abdeckscheibe zeigen gegenüber einem Referenzbild ohne Verschmutzung signifikante Unterschiede, so dass eine schleichende Verschmutzung erkannt wird. Ein vollständiges Abdecken des Melders oder Überstreichen mit Farbe führt ebenfalls zu signifikanten Bildänderungen und kann zu einer Störungsmeldung führen. Zur Funktion benötigt der Bildaufnehmer eine gewisse Umgebungshelligkeit, wobei er aufgrund des Regelverhaltens von der tatsächlichen Helligkeitsstärke weitgehend unabhängig ist. Auf ein bewusstes Blenden des Bildaufnehmers (Übersteuerung) kann die Signalverarbeitung mit einer Störungsmeldung reagieren. Für den Fall der totalen Dunkelheit oder zu wenig Licht für die Funktion des Bildaufnehmers, z.B. bei Betrieb in Kellern oder in der Nacht, wird bei Streulichtrauchmeldern eine gezielt gesteuerte Lichtquelle betrieben. Im Fall der Dunkelheit reicht diese Lichtquelle aus, Brandrauch zu beleuchten, so dass der Bildaufnehmer ein entsprechendes Bild erhält.

### Zeichnung

Ausführungsbeispiele der Erfindung sind in der Zeichnung dargestellt und werden in der nachfolgenden Beschreibung näher erläutert.

Es zeigen:
Figur 1 ein erstes Blockschaltbild des erfindungsgemäßen Rauchmelders,
Figur 2 eine erste Konfiguration des erfindungsgemäßen Rauchs"
Figur 3 eine zweite Konfiguration des erfindungsgemäßen Rauchmelders,
Figur 4 ein Flussdiagramm über die Auswertung der Bilder,
Figur 5 eine Bildauswertung durch Änderung in der Ortsfrequenz,
Figur 6 eine Bildauswertung der Helligkeitsverteilung als ein Histogramm einer Struktur mit nur zwei Helligkeitswerten,
Figur 7 ein Histogramm einer Struktur mit nur zwei Helligkeitswerten, wobei eine Überlagerung der Struktur mit Rauch vorliegt.

### Beschreibung

Die Detektion von Rauch gilt heute als eines der zuverlässigsten Verfahren zur Brandfrüherkennung. Zur Rauchdetektion werden überwiegend punktförmige Melder, die nach dem Streulichtprinzip arbeiten, eingesetzt. Diese Melder benutzen eine Messkammer mit labyrinthförmigen Raucheintrittsöffnungen, um den Einfluss des Umgebungslichts bei der Messung der sehr kleinen Messsignale auszuschließen. Der prinzipielle Aufbau eines Labyrinths als Messkammer weist dabei den Nachteil auf, dass kleine Insekten oder aber in die Messkammer eingedrungener Staub als Täuschungsgröße auftreten können. Darüber hinaus muss die Messkammer einen gewissen Abstand von der Decke als Anbringungsort haben, damit Rauch in die Messkammer eindringen kann. Dies führt zu Geräten, die sichtbar an der Decke angebracht sind, was in Umgebungen mit ästhetischem Anspruch oftmals nicht gewünscht ist. Es sind jedoch auch Freilichtmelder bekannt, die eine offene Anordnung der Strahlengänge unter Verzicht auf eine umgebende Messkammer aufweisen. Man erhält damit ein Gerät, das sich unauffällig in die Umgebung integriert, womit die Forderung nach einem ästhetischen Anspruch, insbesondere in repräsentativen Umgebungen, erfüllt ist. Der Vorteil des deckenbündigen Einbaus wird erkauft mit dem nunmehr ungestörten Einfluss von Umgebungslicht aufgrund des Wegfalls der optischen Messkammer. Der Einfluss von Licht wird durch elektrische Filterung, die zwischen dem Fremdlicht und dem selbst ausgesendeten Licht zur Messung der Rauchstreuung unterscheidet, unterdrückt. Die elektronische Filterung bedeutet jedoch einen relativ hohen elektronischen Aufwand, und für eine hohe Wirkung des Filters muss für einen Brandmelder relativ viel Energie aufgebracht werden. Weiterhin ist Überwachung der Oberfläche eines solchen Melders gegen starke Verschmutzung oder Überstreichen mit Farbe nicht ohne zusätzliche Verfahren möglich.

Erfindungsgemäß wird daher ein Rauchmelder mit einem Bildaufnehmer und einer Lichtquelle vorgeschlagen, die diese Nachteile vermeidet. Aufgrund der Halbleiterentwicklung sind CMOS-Bildaufnehmer verfügbar, die eine digitale Bildinformation abgegeben, die von einem Bildverarbeitungsprozessor weiterverarbeitet werden kann. Sowohl der Bildaufnehmer, als auch der Prozessor sind in miniaturisierter Form verfügbar, so dass eine solche Anordnung ohne Weiteres in ein Meldergehäuse unterzubringen ist. Ein solcher Bildaufnehmer ist in weiten Bereichen seiner Belichtungszeit steuerbar, so dass er unter unterschiedlichsten Helligkeitsbedingungen arbeiten kann. Es sind Typen von Bildaufnehmern bekannt, die darüber hinaus über einen extremen Dynamikbereich von über 120 dB der Helligkeitsinformation verfügen und somit auch in Umgebungen mit sehr hohem Kontrastumfang arbeiten können.

Die prinzipiellen Vorteile der Erfindung sind daher
- Unempfindlichkeit gegen Fremdlicht
- Erkennen der Verschmutzung und Verstaubung aus dem Bildinhalt
- Unterscheidung zwischen Insekten, Gegenständen und Rauch mittels der Bildauswertung
- Detektion von Rauch in einem sinnvollen Abstand von der Decke durch Wahl eines geeigneten Schärfepunktes
- Erkennen von Abdeckungen oder Überstreichen mit Farbe
- Selbstüberwachung durch Überwachung des Bildsignals auf erwartete Bildinhalte
- Nutzung des hohen Informationsgehalts eines Bildaufnehmers
- Nutzung der signalverarbeitenden Verfahren der Bildanalyse.

Figur 1 zeigt in einem Blockschaltbild den erfindungsgemäßen Rauchmelder. Der Rauchmelder weist als Optik ein Objektiv 101 auf, das einen Focus für einen Bildaufnehmer 102 einstellt. Typischerweise wird hier der Focus auf 10 cm eingestellt. Damit sind Hintergrundbilder im Vergleich zu Bildern aus dieser nächsten Umgebung verschwommen. Der Bildaufnehmer 102 überträgt das Bildsignal an einen Mediaprozessor 103, beispielsweise an einen Analogeingang, wobei der Mediaprozessor 103 dann mit einem eigenen Analogdigitalwandler die Analogdigitalwandlung durchführt. Alternativ ist es möglich, dass der Mediaprozessor 103 das Bildsignal über einen Digitaleingang empfängt und somit gleich weiter verarbeiten kann. Die Bildauswertung führt der Mediaprozessor 103 mittels eines Speichers 104 durch, wobei typische Bildauswerteralgorithmen verwendet werden. Der Mediaprozessor 103 sucht dabei nach Rauchbildern, aber auch nach langsamen Veränderungen, wobei der Mediaprozessor 103 dazu Referenzbilder verwendet. Diese langsamen Veränderungen weisen auf eine zunehmende Verschmutzung hin und können somit zu einer Störmeldung führen. Auch Insekten oder andere Gegenstände, die in den Detektionsbereich des Bildaufnehmers 102 gelangen, können durch die Bildauswertung durch den Prozessor 103 erkannt werden. Bei einer solchen Störmeldung oder bei einer Rauchmeldung wird über einen Ausgabebaustein 105 diese Meldung abgesetzt. Diese Meldung kann dann direkt zu Signalmitteln wie einer Sirene oder einer Leute übertragen werden, oder sie kann zu einer Zentrale übertragen werden, die dann in Abhängigkeit von der Meldung Aktionen veranlasst.

Figur 2 zeigt eine erste Konfiguration des erfindungsgemäßen Rauchmelders. Der Rauchmelder ist im Unterputz in einer Decke 208 untergebracht. Eine transparente Abdeckung 204 schützt das Innenleben des Rauchmelders. Die Abdeckung 204 ist transparent, so dass eine Beobachtung durch den Rauchmelder der nächsten Umgebung möglich ist. Auf diese Abdeckung 204 kann ggf. auch verzichtet werden. Wiederum ist eine Optik 201 zur Einstellung des Schärfebereichs 206 vorgesehen. Hinter der Optik 201 ist der Bildaufnehmer 202 angeordnet, um die Bilder im Schärfebereich 206 aufzunehmen. Das Bildsignal wird zu einer elektronischen Signalverarbeitung 203, typischerweise der Mediaprozessor 103, übertragen. Dort findet dann die Auswertung des Bildsignals statt. Die Elektronik 203 ist weiterhin über einen Ausgangs mit einer LED zur Beleuchtung 205 verbunden. Bei einem zu schwachen Umgebungslicht 207 wird die LED durch die Elektronik 203 aktiviert, um im Beobachtungsfeld, also dem Schärfebereich 206, eine ausreichende Beleuchtung bereitzustellen. Dafür wird hier üblicherweise weißes Licht verwendet. Es ist jedoch möglich, die LED 205 auch als eine Infrarot-LED auszubilden, um im unsichtbaren Infrarotbereich die Beleuchtung durchzuführen. Der Bildaufnehmer 202 ist dann entsprechend zur Infrarotaufnahme konfiguriert. Hier ist der Bildaufnehmer 202 und die Optik 201 schräg angeordnet, wobei diese schräge Anordnung rein mit praktischen Gründen der individuellen Anordnung zu tun hat.

Figur 3 zeigte eine zweite Konfiguration des erfmdungsgemäßen Rauchmelders. Wiederum ist der Rauchmelder im Unterputz in einer Decke 306 mit einer transparenten Abdeckung 305 untergebracht. Nun ist jedoch eine Optik 301 mit dem Bildaufnehmer 302 senkrecht nach unten gerichtete, wobei dann eine LED 304 zur Beleuchtung schräg angeordnet ist. Der Bildaufnehmer 302 ist wiederum mit einer Elektronik mit Signalverarbeitung 303 verbunden, die die Bildauswertung durchführt und die LED 304 ansteuert. Wiederum wird die LED 304 in Abhängigkeit vom Umgebungslicht 307 durch die Elektronik 303 angesteuert. Die Anordnung ist nunmehr senkrecht nach unten gerichtet, was einer einfachen Montage und Fertigung des erfindungsgemäßen Rauchmelders ermöglicht. Anstatt einer LED 304 ist es auch möglich, mehrere LEDs einzusetzen. Anstatt das Bildsignal des Bildaufnehmers 302 zur Helligkeitsüberwachung aufzuwerten, ist es auch möglich, einen Helligkeitssensor, beispielsweise eine Fotodiode, vorzusehen. Alternativ ist es weiterhin möglich, dass die Anordnung aus der Optik 301 und des Bildaufnehmers 302 schwenkbar ist. Damit ist z.B. ein Scanning möglich. Dies kann dann durch einen elektrischen Motor bewerkstelligt werden.

Figur 4 zeigt in einem Flussdiagramm den Ablauf der Bildauswertung im Prozessor 103 bzw. der Elektronik 203 bzw. 303. Die Video- oder Bildsequenz 404 wird zunächst einer Änderungsdetektion 405 zugeführt, die das aufgenommene Bild oder Videosequenz mit einem Referenzbild 402 vergleicht. Damit kann festgestellt werden, ob eine Änderung vorliegt, oder nicht. Die Texturanalyse 406 prüft Strukturen von Bereichen im Bild. Mit der Struktur kann beispielsweise zwischen der Oberflächenstrulctur von Gegenständen, die in den Sichtbereich eingebracht werden, oder der Struktur des diffusen Hintergrunds oder der Struktur von Rauch unterschieden werden. Sie hilft auch durch die Erkennung von Kanten und harten Strukturen, Objektkonturen von Gegenständen oder Insekten zu ermitteln. Mit Hilfe von Kanten erhält man die Umrandung von Objekten und kann mit der Objektklassfikation 407 Rückschlüsse auf die Art des Objektes ziehen. Liegt eine Änderung vor, kann die Änderung dann identifiziert werden. Ist es beispielsweise eine schleichende Änderung, so ist der Verdacht auf eine Verschmutzung gegeben. Auch können so Insekten oder andere Gegenstände identifiziert werden, die direkt im Schärfebereich des Bildaufnehmers auftreten. Die Bewegungsanalyse 408 in Verbindung mit der Objektklassifikation unterscheidet zwischen Bewegungen von beispielsweise Insekten oder der Bewegung des vorbeiströmenden Rauches, um eine Branddetektion durchzuführen.

In Abhängigkeit von der Branddetektion 409 wird ggf. eine Meldung 410 abgegeben. Weiterhin wird nach der Branddetektion 409 ein Update der Referenzdaten 401 durchgeführt. Ändert sich beispielsweise die Umgebung durch einen dauerhaft eingebrachten Gegenstand im Schärfebereich, dann ist dieser bei der weiteren Beobachtung zu berücksichtigen, um die Grundfunktion des Rauchmelders das Erkennen von Rauch weiterhin zu gewährleisten.

In Figur 5 wird eine Bildauswertung durch Änderung in der Ortsfrequenz dargestellt, und zwar in einem Diagramm. Durch das Auftreten von Rauch werden im Bild vorhandene Kanten verschliffen und damit gehen die hohen Ortfrequenzen verloren.

Figur 6 zeigt die Bildauswertung mit Nutzung Helligkeitsverteilung im Bild. Hier wird zur Verdeutlichung des Effekts durch Rauch ein Histogramm einer Struktur mit nur 2 Helligkeitswerten gezeigt.

Figur 7 zeigt die Überlagerung der Struktur mit Rauch. Der Rauch überlagert sich der Bildstruktur und fügt Grauwertanteile hinzu. Dies führt zu einer deutlichen Reduzierung der Häufigkeit der beiden vorher alleinig vorhandenen Helligkeitswerte, durch die Grauwerte des Rauches verschieben sich darüber hinaus die Helligkeitswerte auf der x-Achse und die vorher sehr steilen Flanken im Histogramm verschleifen sich. Dies demonstriert, wie einfach die Rauchdetektion durch die Bildauswertung durchgeführt werden kann.

Bei Störung oder bei Einbringen von Gegenständen, die der Rauchmelder selbst als funktionsstörend empfindet, wie beispielsweise einen großen Gegenstand, der zu einem Verdecken des Rauchmelders führt, so dass der Schärfebereich nicht mehr erfassbar ist, haben eine Störungsmeldung zur Folge. Diese kann wiederum direkt ein Signalmittel, das optischer oder akustischer Art ist, weitergegeben werden, oder an eine Zentral weitergeleitet werden, um entsprechende Aktionen zu veranlassen.

## Patentansprüche

1. Rauchmelder mit einem Bildaufnehmer (102, 202, 302), einer Optik (101, 201, 301), einer Elektronik (103, 203, 303) und einer Lichtquelle (205, 304), **dadurch gekennzeichnet, dass** die Optik (101, 201, 301) einen Focus für den Bildaufnehmer (102, 202, 302) derart einstellt, dass aufgrund eines in der Nähe von Bildaufnehmer eingestellten Schärfepunktes (206) ein sichtbarer Hintergrund unscharf dargestellt wird, so dass der Rauchmelder mit dem Bildaufnehmer (102, 202, 302) Rauch in einem nahen Abstand aufnimmt und dass die Elektronik (103, 203, 303) die Lichtquelle (205, 304) derart ansteuert, dass die Lichtquelle (205, 304) bei einem für den Bildaufnehmer (102, 202, 302) unzureichenden Umgebungslicht aktiviert wird.

2. Rauchmelder nach Anspruch 1, **dadurch gekennzeichnet, dass** der Rauchmelder derart konfiguriert ist, dass der Rauchmelder anhand eines Signals des Bildaufnehmers (102, 202, 302) die Stärke des Umgebungslichts erkennt.

3. Rauchmelder nach Anspruch 1, **dadurch gekennzeichnet, dass** der Rauchmelder einen Umgebungslichtsensor zur Messung der Stärke des Umgebungslichts aufweist.

4. Rauchmelder nach einem der vorhergehenden Ansprüche, **dadurch gekennzeichnet, dass** der Bildaufnehmer (102, 202, 302) zur Beobachtung in einem Abstand von 5-20 cm konfiguriert ist.

5. Rauchmelder nach einem der vorhergehenden Ansprüche, **dadurch gekennzeichnet, dass** der Bildaufnehmer (102, 202, 302) in einem Labyrinth angeordnet ist.

6. Rauchmelder nach einem der vorhergehenden Ansprüche, **dadurch gekennzeichnet, dass** die Lichtquelle (205, 304) eine Leuchtdiode ist.

7. Rauchmelder nach einem der vorhergehenden Ansprüche, **dadurch gekennzeichnet, dass** der Rauchmelder bündig in einer Wand (208, 306) oder einer Decke untergebracht ist.

8. Rauchmelder nach einem der vorhergehenden Ansprüche, **dadurch gekennzeichnet, dass** der Bildaufnehmer als Miniaturkamera ausgebildet ist.

9. Rauchmelder nach einem der vorhergehenden Ansprüche, **dadurch gekennzeichnet, dass** der Bildaufnehmer (102, 202, 302) derart angebracht ist, dass sein Sichtfeld nach unten oder schräg zur Seite aus einer Melderabdeckung (204, 305) heraus gerichtet ist.

10. Rauchmelder nach einem der vorhergehenden Ansprüche, **dadurch gekennzeichnet, dass** die Optik (101, 201, 301) auf den Schärfepunkt (206) etwa 10 cm unterhalb der Abdeckung (204, 305) focussiert ist.

11. Rauchmelder nach einem der vorhergehenden Ansprüche, **dadurch gekennzeichnet, dass** der Rauchmelder derart konfiguriert ist, dass der Rauchmelder mit dem Bildaufnehmer (102, 202, 302) einem Referenzbild für spätere Vergleiche zu vorgegebenen Zeitpunkten erzeugt.

## Claims

1. Smoke alarm having an image sensor (102, 202, 302), optics (101, 201, 301), electronics (103, 203, 303) and a light source (205, 304) **characterized in that** the optics (101, 201, 301) set a focus for the image sensor (102, 202, 302) in such a manner that a visible background is displayed in a fuzzy form on the basis of a focal point (206) set in the vicinity of the image sensor, such that the smoke alarm uses the image sensor (102, 202, 302) to record smoke at a short distance, and such that the electronics (103, 203, 303) drive the light source (205, 304) in such a manner that the light source (205, 304) is activated if the ambient light is inadequate for the image sensor (102, 202, 302).

2. Smoke alarm according to Claim 1, **characterized in that in that** the smoke alarm is configured in such a manner that the smoke alarm identifies the strength of the ambient light on the basis of a signal from the image sensor (102, 202, 302).

3. Smoke alarm according to Claim 1, **characterized in that** the smoke alarm has an ambient light sensor for measurement of the strength of the ambient light.

4. Smoke alarm according to one of the preceding claims, **characterized in that** the image sensor (102, 202, 302) is configured for observation at a distance of 5-20 cm.

5. Smoke alarm according to one of the preceding claims, **characterized in that** the image sensor (102, 202, 302) is arranged in a labyrinth.

6. Smoke alarm according to one of the preceding claims, **characterized in that** the light source (205, 304) is a light-emitting diode.

7. Smoke alarm according to one of the preceding claims, **characterized in that** the smoke alarm is mounted flush in a wall (208, 306) or in a ceiling.

8. Smoke alarm according to one of the preceding claims, **characterized in that** the image sensor is in the form of a miniature camera.

9. Smoke alarm according to one of the preceding claims, **characterized in that** the image sensor (102, 202, 302) is fitted in such a manner that its field of view points downwards or obliquely sideways from an alarm cover (204, 305).

10. Smoke alarm according to one of the preceding claims, **characterized in that** the optics (101, 201, 301) are focused at the focal point (206) approximately 10 cm below the cover (204, 305).

11. Smoke alarm according to one of the preceding claims, **characterized in that** the smoke alarm is configured in such a manner that the smoke alarm together with the image sensor (102, 202, 302) produces a reference image for subsequent comparisons at predetermined times.

## Revendications

1. Détecteur de fumées comportant un appareil de prise de vues (102, 202, 302), un instrument optique (101, 201, 301), un dispositif électronique (103, 203, 303) et une source lumineuse (205, 304),
**caractérisé en ce que**
l'instrument optique (101, 201, 301) règle pour l'appareil de prise de vues (102, 202, 302) un foyer tel qu'un arrière-plan visible soit représenté de manière floue par rapport à un point de netteté (206) réglé à proximité de l'appareil de prise de vues, de sorte que le détecteur de fumées comportant l'appareil de prise de vues (102, 202, 302) enregistre la fumée à une courte distance, et le dispositif électronique (103, 203, 303) commande la source lumineuse (205, 304) de telle manière que la source lumineuse (205, 304) soit activée lorsque la lumière ambiante est insuffisante pour l'appareil de prise de vues (102, 202, 302).

2. Détecteur de fumées selon la revendication 1,
**caractérisé en ce que**
le détecteur de fumées est configuré pour distinguer l'intensité de la lumière ambiante au moyen d'un signal de l'appareil de prise de vues (102, 202, 302).

3. Détecteur de fumées selon la revendication 1,
**caractérisé en ce que**
le détecteur de fumées présente un capteur de lumière ambiante permettant de mesurer l'intensité de la lumière ambiante.

4. Détecteur de fumées selon l'une quelconque des revendications précédentes,
**caractérisé en ce que**
l'appareil de prise de vues (102, 202, 302) est configuré pour permettre d'observer à une distance de 5-20 cm.

5. Détecteur de fumées selon l'une quelconque des revendications précédentes,
**caractérisé en ce que**
l'appareil de prise de vues (102, 202, 302) se trouve dans un labyrinthe.

6. Détecteur de fumées selon l'une quelconque des revendications précédentes,
**caractérisé en ce que**
la source lumineuse (205, 304) est une diode électroluminescente.

7. Détecteur de fumées selon l'une quelconque des revendications précédentes,
**caractérisé en ce que**
le détecteur de fumées est placé dans une paroi (208, 306) ou un plafond.

8. Détecteur de fumées selon l'une quelconque des revendications précédentes,
**caractérisé en ce que**
l'appareil de prise de vues est conçu comme une caméra miniature.

9. Détecteur de fumées selon l'une quelconque des revendications précédentes,
**caractérisé en ce que**
l'appareil de prise de vues (102, 202, 302) a son champ visuel orienté vers le bas ou incliné vers le côté à partir d'un cache de détection (204, 305).

10. Détecteur de fumées selon l'une quelconque des revendications précédentes,
**caractérisé en ce que**
l'instrument optique (101, 201, 301) est réglé sur le point de netteté (206) sensiblement 10 cm au-dessous du cache (204, 305).

11. Détecteur de fumées selon l'une quelconque des revendications précédentes,
**caractérisé en ce que**
le détecteur de fumées avec l'appareil de prise de vues (102, 202, 302) produit une image de référence pour des comparaisons ultérieures à des moments prédéterminés.
